# EUROPÄISCHE PATENTSCHRIFT

(11) **EP 1 948 360 B1**
(45) Veröffentlichungstag und Bekanntmachung des Hinweises auf die Patenterteilung: **11.02.2009**
(21) Anmeldenummer: 06806404.7
(22) Anmeldetag: 19.10.2006
(51) Int. Cl.: B02C 15/00

(54) **WÄLZMÜHLE**
ROLLER MILL
BROYEUR A ROULEAUX

(30) Priorität: 14.11.2005 DE 102005054209
(43) Veröffentlichungstag der Anmeldung: 30.07.2008
(73) Patentinhaber: Loesche GmbH, 40549 Düsseldorf (DE)
(72) Erfinder: BÄTZ, André, 41363 Jüchen (DE); KEYSSNER, Michael, 40489 Düsseldorf (DE); MEYER, Udo, Krugersdorp (ZA)
(74) Vertreter: Heim, Hans-Karl
(86) Internationale Anmeldenummer: PCT/EP2006/010101
(87) Internationale Veröffentlichungsnummer: WO 2007/054191

(56) Entgegenhaltungen:
- EP-A2- 1 247 580
- WO-A-20/05000473

## Beschreibung

Die Erfindung betrifft eine Wälzmühle, insbesondere zur Zerkleinerung von Erzen, gemäß dem Oberbegriff des Anspruchs 1 die beispielweise aus WO 2005 000473 bekannt ist.

Mühlen, welche bei der Erzaufbereitung eingesetzt werden sollen, müssen eine schonende Zerkleinerung gewährleisten. Das Mahlgut soll nur so weit zerkleinert werden, dass die nachfolgenden Prozesse zur Gewinnung des jeweiligen Wertstoffes des Erzes möglichst effizient durchgeführt werden können. Insbesondere sind Feinanteile zu vermeiden, da diese sich negativ auf die nachfolgenden Verfahren auswirken.

Aus DE 102 24 009 B4 ist eine scherfreie Zerkleinerung von Erzen bekannt, bei welcher eine Luftstrom-Wälzmühle des LOESCHE-Typs eingesetzt wird. Der Transport des Mahlgutes innerhalb des Mahlraumes und zum Sichter sowie zu dem nachgeschalteten Staubabscheider erfolgt mit Hilfe eines Luft- bzw. Gasstroms, welcher aus einem unterhalb der Mahlschüssel angeordneten Ringkanal in den Mahlraum strömt. Aufgrund der Strömungsrichtung von unten nach oben und damit entgegen der Schwerkraft und den geometrischen Verhältnissen in Bezug auf Höhe des Mahlraumes bzw. Abstand zum Sichtraum muss eine entsprechend große kinetische Energie zur Verfügung stehen, um den pneumatischen Transport der Mahlgutpartikel sicher zu stellen. Der Energieaufwand vergrößert sich, wenn die zu transportierende Kornfraktion größere Mahlgutpartikel aufweist.

In der Regel erfordert die Erzaufbereitung eine gröbere Kornfraktion als dies für die Zement- und Kraftwerksindustrie erforderlich ist, wo Feinheiten von beispielsweise 15% R0,09 bei Zementrohmaterial oder Kohlen für die nachgeschalteten Brennprozesse üblich sind. Dagegen werden bei Erzen Rückstandswerte von beispielsweise 20%R0,212 gefordert. Dies führt zu einem höheren Energiebedarf für den Gasstrom, weshalb die bekannten Luftstrom-Wälzmühlen nicht bzw. in einem geringen Umfang eingesetzt werden.

Eine verbesserte Energiebilanz im Bereich des Partikeltransportes kann erreicht werden, wenn anstelle der pneumatischen Förderung eine mechanische Förderung erfolgt. Das im Zentrum einer Mahlschüssel aufgegebene Mahlgut, welches durch die Zentrifugalkraft nach außen bewegt und im Mahlspalt zwischen den Mahlwalzen und der Mahlbahn zerkleinert und danach über den Mahlschüsselrand abgeworfen wird, fällt in einen Ringspalt, der durch die rotierende Mahlschüssel und ein feststehendes zylindrisches Gehäuse gebildet wird. Über geneigte Bleche in einem unteren Bereich der Mühle rutscht das Mahlgut zu mechanischen Förderern, welche das Mahlgut zu separat aufgestellten Sicht- oder Siebeinrichtungen transportieren, wo der Feinanteil vom Grobkorn getrennt wird. Das Grobkorn wird der Mühle zur weiteren Zerkleinerung erneut aufgegeben, und es sind bis zu zehn Umläufen erforderlich, um die gewünschte Korngröße zu erreichen. Das Feingut wird in nachgeschalteten Prozessen verarbeitet.

Derartige Mahlkreisläufe werden mit Wälzmühlen des LOESCHE-Typs betrieben und sind auch mit Mühlen anderer Bauart, beispielsweise mit Walzenpressen bekannt (WO 99/54514 A1).

In EP1 247 580 A2 ist eine Kreislaufmahleinrichtung mit einer Hochdruck-Walzenmühle und einem Sichter bekannt, welche innerhalb zweier feststehender Seitenwände und einem dazwischenliegenden drehbar gelagerten, in Drehrichtung versetzbaren Materialförderring für einen internen Gutmaterialkreislauf angeordnet sind. Im Raum unterhalb des Walzenspaltes der Walzenmühle ist ein statischer Kaskadensichter mit V-förmigen Leitblechen angeordnet, und Sichtluft wird durch ein Zuführungsgehäuse in einer der Seitenwände in den Raum unterhalb der Walzenmühle eingeführt. Der statische Kaskadensichter wirkt als Desagglomerator für die Walzenpressenschülpen. Die mit Feingut beladene Sichtluft wird über die Seitenwände herausgeführt, während die Grobgutpartikel in den rotierenden Materialförderring gelangen und der Walzenmühle erneut zugeführt werden. Dem statischen Kaskadensichter kann noch ein dynamischer Sichter nachgeschaltet werden. Diese Einrichtung weist eine relativ große Bauhöhe auf. Da beim statischen als auch beim dynamischen Sichter die Seitenwände des Arbeitsraumes das Sichtgehäuse bilden, ist auch der Energieaufwand erheblich.

Aus GB 428 237 ist eine Wälzmühle bekannt, welche zum Mischen von Materialien und auch zur Zerkleinerung, beispielsweise von Erzen, eingesetzt wird. Die Wälzmühle weist in Höhe der Mahlschüssel eine Austragsöffnung in der Mahlraumwand für das zerkleinerte Mahlgut auf. Der horizontale Mahlgutaustrag erfolgt mit Hilfe von an der Unterseite der Mahlschüssel angeordneten Ventilatorflügeln. Der Mahlprozess und der Zerkleinerungsgrad werden von der Ausbildung des dicht an die Mahlschüssel angrenzenden Gehäuses bzw. der Mahlraumwand, der horizontalen Austragsöffnung, den verstellbaren Ventilatorflügeln und von zwischen den Mahlwalzen angeordneten, vertikalen Deflektoren bestimmt. Eine alternativ ausgebildete Mühle weist neben der horizontalen Austragsöffnung noch Öffnungen unterhalb der Mahlschüssel auf. In diese gelangt das über den Mahlschüsselrand und in den Ringspalt zwischen der Mahlschüssel und dem unteren Mühlenteil fallende, zerkleinerte Material, welches dann mechanisch oder mit Hilfe von Gebläsen der weiteren Behandlung zugeführt wird.

Der Erfindung liegt die **Aufgabe** zugrunde, eine Wälzmühle derart auszubilden, dass ein mechanischer oder pneumatischer Transport des zerkleinerten Mahlgutes zu einem Sicht- oder Siebsystem entfallen und die gewünschte Kornfraktion mit einem relativ geringen Energieaufwand erreicht werden kann.

Erfindungsgemäß wird die Aufgabe durch die Merkmale des Anspruchs 1 gelöst. Zweckmäßige und vorteilhafte Ausgestaltungen sind in den Unteransprüchen und in der Figurenbeschreibung enthalten.

Ein Grundgedanke der Erfindung kann darin gesehen werden, unterhalb des Mahlraums einen Sichtapparat anzuordnen, in welchem das auf der Mahlschüssel zerkleinerte und über den Mahlschüsselrand infolge der Schwerkraft nach unten fallende, zerkleinerte Mahlgut einer Sichtung unterzogen und in eine Feingut- und Grobgutfraktion getrennt wird.

Die Sichtung erfolgt mit Hilfe eines Gas- bzw. Luftstroms, nachfolgend Sichtluftstrom genannt, welcher der Sichteinrichtung über eine untere Ringkammer zugeführt und mit Feingut beladen, ausgetragen wird. Die groberen Mahlgutpartikel gelangen über einen Grobgutaustrag aus der Sichteinrichtung, welche für eine "Down"-Sichtung in die Wälzmühle integriert ist.

Eine Energieeinsparung wird erreicht, da eine Förderung des zerkleinerten Mahlgutes zu einem Sichter oder zu einem Siebsystem außerhalb der Mühle entfällt. Auch ist keine kinetische Energie erforderlich, da die Fallenergie der Mahlgutpartikel, welche über den Mahlschüsselrand abgeworfen werden, ausgenutzt wird.

Es ist vorteilhaft, dass die Sichteinrichtung und die Ringkammer zylindrisch um einen unteren Bereich der Mahlschüssel angeordnet sind und wenigstens eine Eintrittsöffnung für den Sichtluftstrom sowie wenigstens ein Feingutaustrag und ein Grobgutaustrag in der Ringkammer bzw. Wandung der Sichteinrichtung ausgebildet sind.

Die Sichteinrichtung unterhalb des Mahlraums kann für eine statische und/oder dynamische Sichtung ausgebildet sein. Beispielsweise können dynamische Sichtrotoren im Bereich des Ringraumes angeordnet sein, welche eine horizontale oder vertikale Drehachse aufweisen.

Vorteilhaft ist eine statische Sichteinrichtung, welche als Jalousie-Sichter ausgebildet ist und geneigte, sich überlappende Lamellen aufweist. Diese Jalousie-Sichter können mit einer relativ hohen Staubkonzentration betrieben werden. Indem bezogen auf das Mahlgut weniger Gas benötigt wird, wird eine weitere Energieeinsparung erreicht.

Zweckmäßigerweise sind die Lamellen der als Jalousie ausgebildeten Sichteinrichtung schräg nach unten und außen gerichtet. Das über den Mahlschüsselrand abgeworfene Mahlgut, welches unter dem Einfluss der kostenlosen Fallenergie in die Sichteinrichtung fällt, trifft auf die sich überlappenden Lamellen, wobei der Massenstrom beim Auftreffen auf jede Lamelle abgebremst und aufgrund der Neigung über die Kante zur nächsten Lamelle geleitet wird. Der eingeleitete Sichtluftstrom strömt durch die Jalousie und den Mahlgut-Vorhang. Dabei werden die feineren Partikel nach außen gelenkt und verlassen die Sichteinrichtung mit dem Sichtluftstrom durch den Feingutaustrag. Die gröberen Partikel fallen nach unten in Richtung Grobgutaustrag, welcher in einem bodenseitigen Bereich der Sichterwandung angeordnet ist.

Es ist vorteilhaft, dass die Größe der zum Feingutaustrag umgelenkten Partikel durch die Gasmenge und die daraus resultierenden Geschwindigkeiten zwischen den Lamellen beeinflusst werden kann. Wenn der Feingut-Gasstrom nach den Lamellen eine Umlenkung von z.B. etwa 90° erfährt, wird ein zusätzlicher Trenneffekt erreicht.

Um zu verhindern, dass Sichtluft bzw. -gas in den Ring- und Mahlraum entgegen dem nach unten fallenden, zerkleinerten Mahlgut gelangen kann, sind Abdeckelemente angeordnet, welche die Ringraumöffnung axial und/oder ringsegmentartig begrenzen können und zur Abdichtung dienen. Zweckmäßigerweise sind die Abdeckelemente in Form von Klappen oder Ringsegmenten ausgebildet und begrenzen die Ringraumöffnung derart, dass diese vollständig vom über dem Mahlschüsselrand abgeworfenen Mahlgutstrom ausgefüllt wird. Die Abdeckelemente sind zweckmäßig verstellbar, insbesondere um eine horizontale Achse verschwenkbar, an der Mahlraumwand befestigt.

Wälzmühlen in Modulbauweise nach dem LOESCHE-Prinzip, welche separat auf Mühlenständern abgestützte und schwenkbar gelagerte Mahlwalzen aufweisen, werden mit einer Sichteinrichtung ausgestattet, welche jeweils Sichtbereiche zwischen den Mühlenständern aufweist. In jedem Sichtbereich ist dann koaxial und außenseitig ein Feingutaustrag, beispielsweise ein Stutzen, und bodenseitig ein Grobgutaustrag angeordnet, deren Zusammenführung außerhalb der Mühle erfolgt.

Die Ringkammer im unteren Bereich der Mahlschüssel umschließt diese vollständig, wobei die Abdichtung zu der rotierenden Mahlschüssel durch eine Labyrinth-/Spaltdichtung erfolgen kann.

In den Bereichen der Mühlenständer ist jeweils zwischen den einzelnen Sichtbereichen, welche vorteilhaft als Jalousien ausgebildet sein können, ein zylindrisches Teilstück bzw. eine teilzylindrische Verbindungswand angeordnet, welche bis in den oberen Bereich der Mahlschüssel reicht und hier, beispielsweise durch eine Spaltdichtung, abgedichtet wird.

Zur Umlenkung des von der Mahlschüssel abgeworfenen, zerkleinerten Mahlgutes in die Sichtbereiche zwischen den Mühlenständern sind Leitbleche unterhalb der Mahlwalzen im Ringraum zwischen der Mahlschüssel und der Mahlraumwand angeordnet. Diese sind im oberen Bereich dachartig ausgebildet und auf vertikalen Leitblechen abgestützt. Die Befestigung kann an der vertikalen Verbindungswand erfolgen.

Die Erfindung wird nachstehend anhand einer Zeichnung weiter erläutert; in dieser zeigen in einer stark schematisierten Darstellung
- Fig. 1:: einen ausschnittsweisen Längsschnitt durch eine erfindungsgemäße Wälzmühle mit integrierter Sichteinrichtung unterhalb des Mahlraums und
- Fig. 2:: eine perspektivische Darstellung der Sichteinrichtung für eine Wälzmühle in Modulbauweise mit vier Mahlwalzen/Mühlenständern.

Fig. 1 zeigt einen Längsschnitt durch die linke Seite einer Wälzmühle im Bereich einer Mahlwalze 4, welche auf einer Mahlschüssel 2 abrollt. Die Mahlschüssel 2 rotiert um eine Drehachse 25, und das in einem Mahlspalt zwischen der Mahlwalze 4 und der Mählschüssel 2 zerkleinerte Mahlgut 7 gelangt über den Mahlschüsselrand 6 in einen Ringraum 5. Der Ringraum 5 wird von dem Mahlschüsselrand 6 und einer Mahlraumwand 3, welche im Wesentlichen vertikal ausgerichtet ist, begrenzt. Nach oben kann der Mahlraum eine Abdeckung (nicht dargestellt) aufweisen, und es kann eine Entstaubungseinrichtung angeordnet sein. Die Mühle kann jedoch auch im Open-air Betrieb gefahren werden.

Unterhalb des Mahlschüsselrandes 6 bzw. des Ringraums 5 ist eine Sichteinrichtung 10 angeordnet, welcher ein Sichtluftstrom 12 über eine Ringkammer 11 zugeleitet wird.

Im vorliegenden Ausführungsbeispiel ist die Sichteinrichtung 10 ein statischer Jalousie-Sichter, welcher geneigte und sich überlappende Lamellen 16 aufweist.

Die Sichteinrichtung 10 mit den Lamellen 16 ist derart angeordnet, dass das zerkleinerte Mahlgut 7, welches über den Mahlschüsselrand 6 und den Ringraum 5 allein durch Fallenergie nach unten fällt, auf die einzelnen Lamellen 16 auftrifft, abgebremst und mit Hilfe des Sichtluftstroms 12, welcher durch die Lamellen 16 tritt, gesichtet wird. Das vom Grobgut abgetrennte Feingut gelangt mit der Sichtluft über einen Feingutaustrag 14, welcher sich nahezu über die gesamte Höhe der Sichteinrichtung 10 und koaxial zu dieser in einer Außenwand 13 erstreckt, nach außen, während das Grobgut über einen Grobgutaustrag 15 in einer bodenseitigen Wand 17 der Sichteinrichtung 10 ausgetragen wird.

Fig. 1 verdeutlicht, dass der Feingutaustrag derart in der Außenwand 13 angeordnet ist, dass die mit Feingut beladene Sichtluft eine Umlenkung erfährt, wodurch ein zusätzlicher Trenneffekt erreicht wird. Eine Aussonderung von eventuell noch mitgerissenen Grobpartikeln kann auch durch Führungsbleche 27 bewirkt werden, welche im Feingutaustrag 14 angeordnet sind. Fig. 1 verdeutlicht des Weiteren, dass die bodenseitige Wand 17, welche innenseitig von der Ringkammer 11 und außenseitig von dem Grobgutaustrag 15 begrenzt ist, die gleiche Neigung wie die Lamellen 16 der Sichteinrichtung 10 aufweist.

Im Bereich des Ringraums 5 sind Abdeckelemente 18 verschwenkbar an der Mahlraumwand 3 befestigt, welche verhindern, dass Sichtluft 12 über den Ringraum 5 in den Mahlraum gelangt und dem nach unten fallenden, zerkleinerten Mahlgutes 7 entgegenwirken kann. Die in Figur 1 gezeigten zwei Positionen von Abdeckelementen 18 sind beispielhaft und können insbesondere alternativ vorgesehen sein. Die Abdeckelemente 17 können derart verschwenkt werden, dass der Ringraum 5 eine vollständig vom zerkleinerten Mahlgutstrom ausgefüllte Öffnung aufweist.

Die Ringkammer 11, welche sich in einem unteren Bereich 8 der Mahlschüssel 2 um diese erstreckt, weist eine Labyrinth-/Spaltdichtung 22 gegenüber der Mahlschüssel 2 auf.
Die Mahlraumwand 3 kann im Bereich des Mahlschüsselrandes 6 als Prallwand 24 ausgebildet sein und mit einer verschleißfesten Auskleidung (nicht dargestellt) versehen sein.

Fig. 2 zeigt eine Sichteinrichtung 10 in einer perspektivischen Darstellung, welche zum Einbau unterhalb der Mahlschüssel einer Wälzmühle in Modulbauweise des LOESCHE-Typs ausgebildet ist. Die Sichteinrichtung 10 ist mit Sichtbereichen 20 versehen, welche zwischen den Mühlenständern (nicht dargestellt) angeordnet werden. Die Ringkammer 11,
in welche die Sichtluft bzw. das Sichtgas 12 eingeleitet wird, umschließt die Mahlschüssel 2 (siehe Figur 1) in einem unteren Bereich vollständig. Die Sichtbereiche 20 sind in Fig. 2 wieder Jalousien mit nach außen und unten geneigten Lamellen 16, in deren Bereich außenseitig Stutzen als Feingutaustrag 14 im Außengehäuse 13 angeordnet sind (siehe Fig. 1).

In den Bereichen 23 der Mühlenständer (nicht dargestellt), das heißt, unterhalb der Mahlwalzen 4 (siehe Fig. 1), sind zwischen den Sichtbereichen 20 als Außenbegrenzung teilzylindrisch ausgebildete Verbindungswände 19 vertikal angeordnet, welche bis an die Mahlschüssel 2 heranreichen und hier zu der rotierenden Mahlschüssel über eine Spaltdichtung abgedichtet sind (nicht dargestellt). Damit das von der Mahlschüssel abgeworfene, zerkleinerte Mahlgut 7 in die Sichtbereiche 20 gelangt, sind Leitbleche 21 vertikal ausgerichtet und in Form einer Dachschräge 26 angeordnet und an der zugehörigen Verbindungswand 19 befestigt. Die Lamellen 16 der Sichtbereiche 20 reichen jeweils bis zu den vertikal angeordneten Leitblechen 21.

## Patentansprüche

1. Wälzmühle
mit einer von einer Mahlraumwand (3) umgebenen, rotierenden Mahlschüssel (2), auf welcher Mahlwalzen (4) abrollen, einem Ringraum (5), welcher von dem Mahlschüsselrand (6) und der Mahlraumwand (3) begrenzt ist, und mit wenigstens einer Austragsöffnung für das zerkleinerte Mahlgut (7),
**dadurch gekennzeichnet,**
**dass** eine Sichteinrichtung (10) unterhalb des Mahlschüsselrandes (6) angeordnet und mit einer Ringkammer (11) zur Zuführung eines Sichtluftluftstroms (12) verbunden ist und
**dass** die Sichteinrichtung (10), welcher das zerkleiner te Mahlgut (7) durch Schwerkraft zugeführt ist, wenigstens einen Feingutaustrag (14) und einen Grobgutaustrag (15) aufweist.

2. Wälzmühle nach Anspruch 1,
**dadurch gekennzeichnet,**
**dass** die Sichtereinrichtung (10) und Ringkammer (11) zylindrisch um einen unteren Bereich (8) der Mahlschüssel (2) angeordnet sind.

3. Wälzmühle nach Anspruch 1 oder 2,
**dadurch gekennzeichnet,**
**dass** die Sichteinrichtung (10) für eine statische und/oder dynamische Sichtung ausgebildet ist.

4. Wälzmühle nach einem der vorhergehenden Ansprüche,
**dadurch gekennzeichnet,**
**dass** die Sichteinrichtung (10) als Jalousie mit geneigten, sich überlappenden Lamellen (16) ausgebildet ist.

5. Wälzmühle nach Anspruch 4,
**dadurch gekennzeichnet,**
**dass** die Lamellen (16) der Sichteinrichtung (10) schräg nach unten und außen gerichtet sind und
**dass** der Sichtluftstrom (12) aus dem Ringraum (11) nach oben durch die Lamellen (16) geleitet ist.

6. Wälzmühle nach einem der vorhergehenden Ansprüche,
**dadurch gekennzeichnet,**
**dass** der Feingutaustrag (14) nahezu koaxial zu der Sichteinrichtung (10) in einer Außenwand (13) der Sichteinrichtung (10) angeorndet ist.

7. Wälzmühle nach einem der vorhergehenden Ansprüche,
**dadurch gekennzeichnet,**
**dass** der Grobgutaustrag (15) in einer bodenseitigen Wand (17) der Sichtereinrichtung (10) angeordnet ist.

8. Wälzmühle nach einem der vorhergehenden Ansprüche,
**dadurch gekennzeichnet,**
**dass** Abdeckelemente (18) im Bereich oder oberhalb des Ringraums (5) zur Begrenzung der Ringraumöffnung und zur Abdichtung gegen die Sichtluft (12) aus der Sichteinrichtung (10) angeordnet sind.

9. Wälzmühle nach Anspruch 8,
**dadurch gekennzeichnet,**
**dass** die Abdeckelemente (18) als Klappen oder Ringsegmente ausgebildet und verstellbar an der Mahlraumwand (3) befestigt sind.

10. Wälzmühle nach einem der vorhergehenden Ansprüche,
**dadurch gekennzeichnet,**
**dass** die Sichteinrichtung (10) bei separat auf Mühlenständern abgestützten, schwenkbar gelagerten Mahlwalzen (4) jeweils Sichtbereiche (20) aufweist, welche zwischen den Mühlenständern angeordnet sind.

11. Wälzmühle nach Anspruch 10,
**dadurch gekennzeichnet,**
**dass** im Bereich (23) der Mühlenständer jeweils eine teilzylindrische Verbindungswand (19) angeordnet ist, welche die Sichtbereiche (20) verbindet und bis in einen oberen Bereich (9) der Mahlschüssel (2) reicht.

12. Wälzmühle nach Anspruch 10 oder 11,
**dadurch gekennzeichnet,**
**dass** unterhalb der Mahlwalzen (4) im Ringraum (5) zwischen der Mahlschüssel (2) und der Mahlraumwand (3) Leitbleche (21) zur Zuführung des zerkleinerten Mahlgutes (7) in die Sichtbereiche (20) angeordnet sind.

13. Wälzmühle nach Anspruch 12,
**dadurch gekennzeichnet,**
**dass** die Leitbleche (21) vertikal und in Form einer Dachschräge (26) angeordnet und an den teilzylindrischen Verbindungswänden (19) befestigt sind.

14. Wälzmühle nach einem der vorhergehenden Ansprüche,
**dadurch gekennzeichnet,**
**dass** Labyrinth-/Spaltdichtungen (22) zur Abdichtung im Bereich der Ringkammer (11) und des unteren Bereichs (8) der Mahlschüssel (2) sowie im Bereich der teilzylindrischen Verbindungswände (19) und des oberen Bereichs (9) der Mahlschüssel (2) angeordnet sind.

15. Wälzmühle nach einem der vorhergehenden Ansprüche,
**dadurch gekennzeichnet,**
**dass** die Korngröße des Fein- und Grobguts aus der Sichteinrichtung (10) mit Hilfe der Menge und der daraus resultierenden Geschwindigkeit des Sichtluftstroms (12) einstellbar ist.

16. Wälzmühle nach einem der vorhergehenden Ansprüche,
**dadurch gekennzeichnet,**
**dass** der Feingut-Sichtluftstrom eine Umlenkung zum Feingutaustrag (14) erfährt und im Feingutaustrag (14) Führungsbleche (27) in Strömungsrichtung angeordnet sind.

## Claims

1. Roller mill
having a rotary grinding bowl (2) surrounded by a grinding area wall (3) and on which roll grinding rollers (4), an annular area (5) which is bounded by a grinding bowl edge (6) and the grinding area wall (3), and at least one discharging opening for the comminuted ground material (7),
**characterized in that**
a classifying device (10) is located below the grinding bowl edge (6) and is connected with an annular chamber (11) for the supply of a classifying air flow (12)
and
that the classifying device (10) which receives the comminuted ground material (7) by gravity, has at least one fine material outlet (14) and a coarse material outlet (15).

2. Roller mill according to claim 1,
**characterized in that**
the classifying device (10) and annular chamber (11) are arranged cylindrically around a lower area (8) of the grinding bowl (2).

3. Roller mill according to claim 1 or 2,
**characterized in that**
the classifying device (10) is constructed for a static and/or dynamic classifying.

4. Roller mill according to one of the preceding claims,
**characterized in that**
the classifying device (10) is constructed as a jalousie with sloping, overlapping blades (16).

5. Roller mill according to claim 4,
**characterized in that**
the blades (16) of the classifying device (10) are directed in a downwardly sloping, outward manner and that the classifying air flow (12) is passed out of the annular area (11) upwards through the blades (16).

6. Roller mill according to one of the preceding claims,
**characterized in that**
the fine material outlet (14) is located in an outer wall (13) of the classifying device (10) and virtually coaxial to the classifying device (10).

7. Roller mill according to one of the preceding claims,
**characterized in that**
the coarse material outlet (15) is located in a bottom wall (17) of the classifying device (10).

8. Roller mill according to one of the preceding claims,
**characterized in that**
there are cover elements (18) in or above the annular area (5) for limiting the annular area opening and for sealing against classifying air (12) from the classifying device (10).

9. Roller mill according to claim 8,
**characterized in that**
the cover elements (18) are constructed as flaps or ring segments and fixed adjustably to the grinding area wall (3).

10. Roller mill according to one of the preceding claims,
**characterized in that**
in the case of pivotably mounted grinding rollers (4) separately supported on mill standards, the classifying device (10) has in each case classifying areas (20) which are positioned between said standards.

11. Roller mill according to claim 10,
**characterized in that**
in the area (23) of the mill standards is in each case provided a part cylindrical connecting wall (19) which connects the classifying areas (20) and extends into an upper area (9) of the grinding bowl (2).

12. Roller mill according to claim 10 or 11,
**characterized in that**
below the grinding rollers (4) in the annular area (5) between the grinding bowl (2) and grinding area wall (3) are provided baffle plates (21) for supplying comminuted ground material (7) to the classifying areas (20).

13. Roller mill according to claim 12,
**characterized in that**
the baffle plates (21) are positioned vertically in the form of a roof slope (26) and are fixed to the part cylindrical connecting walls (19).

14. Roller mill according to one of the preceding claims,
**characterized in that**
there are gland/labyrinth packings (22) for sealing purposes in the area of the annular chamber (11) and the lower area (8) of the grinding bowl (2) and in the area of the part cylindrical connecting walls (19) and the upper area (9) of the grinding bowl (2).

15. Roller mill according to one of the preceding claims,
**characterized in that**
the size fraction of the fine and coarse material from the classifying device (10) is adjustable with the aid of the quantity and the resulting speed of the classifying air flow (12).

16. Roller mill according to one of the preceding claims,
**characterized in that**
the fine material-classifying air flow is deflected to the fine material outlet (14) and that in the latter guide plates (27) are provided in flow direction.

## Revendications

1. Broyeur à rouleaux comportant:
une cuve de broyage (2) rotative, entourée par une paroi (3) d'une chambre de broyage, sur laquelle roulent des rouleaux de broyage (4), un volume annulaire (5) délimité par le bord (6) de la cuve de broyage et la paroi (3) de la chambre de broyage, ainsi qu'au moins un orifice de sortie pour les produits broyés (7),
**caractérisé en ce qu'**
une installation de triage (10) est prévue sous le bord (6) de la cuve de broyage (2) et est reliée à une chambre annulaire (11) pour assurer l'entrée d'une veine d'air de triage (12), et
l'installation de triage (10) qui reçoit les produits broyés (7) arrivant par gravité, comporte au moins une sortie de produits fins (14) et une sortie de produits grossiers (15).

2. Broyeur à rouleaux selon la revendication 1,
**caractérisé en ce que**
l'installation de triage (10) et la chambre annulaire (11) sont disposées de manière cylindrique autour d'une zone inférieure (8) de la cuve de broyage (2).

3. Broyeur à rouleaux selon la revendication 1 ou 2,
**caractérisé en ce que**
l'installation de triage (10) est réalisée pour assurer un triage statique et/ou dynamique.

4. Broyeur à rouleaux selon les revendications précédentes,
**caractérisé en ce que**
l'installation de triage (10) est réalisée sous la forme de persiennes avec des lamelles (16) inclinées qui se chevauchent.

5. Broyeur à rouleaux selon la revendication 4,
**caractérisé en ce que**
les lamelles (16) de l'installation de triage (10) sont dirigées de façon inclinée vers le bas et l'extérieur, et
la veine d'air de triage (12) est dirigée à partir de la chambre annulaire (11) vers le haut à travers les lamelles (16).

6. Broyeur à rouleaux selon les revendications précédentes,
**caractérisé en ce que**
la sortie de produits fins (14) est pratiquement coaxiale à l'installation de triage (10) dans une paroi extérieure (13) de l'installation de triage (10).

7. Broyeur à rouleaux selon les revendications précédentes,
**caractérisé en ce que**
la sortie de produits grossiers (15) se trouve dans une paroi (17) située du côté du fond de l'installation de triage (10).

8. Broyeur à rouleaux selon les revendications précédentes,
**caractérisé par**
des éléments de couverture (18) prévus dans la zone de la chambre annulaire (5) ou au-dessus de celui-ci pour en limiter l'ouverture de la chambre annulaire et assurer l'étanchéité par rapport à l'air de triage (12) dans l'installation de triage (10).

9. Broyeur à rouleaux selon la revendication 8,
**caractérisé en ce que**
les éléments de couverture (18) sont des volets ou des segments annulaires fixés de manière réglable à la paroi (3) de la chambre de broyage.

10. Broyeur à rouleaux selon les revendications précédentes,
**caractérisé en ce que**
pour des rouleaux de broyage (4) montés pivotants, s'appuyant sur des supports de broyeur distincts, l'installation de triage (10) comporte des zones de triage (20) respectives, prévues entre les supports du broyeur.

11. Broyeur à rouleaux selon la revendication 10,
**caractérisé en ce que**
dans la zone (23) des supports du broyeur, il est prévu chaque fois une paroi de liaison (19) en forme de partie de cylindre reliant les zones de triage (20) et arrivant jusqu'à une zone supérieure (9) de la cuve de broyage (2).

12. Broyeur à rouleaux selon la revendication 10 ou 11,
**caractérisé en ce que**
sous les rouleaux de broyage (4), dans la chambre annulaire (5), entre la cuve de broyage (2) et la paroi de la chambre de broyage (3), des tôles de guidage (21) dirigent les produits broyés (7) dans la zone de triage (20).

13. Broyeur à rouleaux selon la revendication 12,
**caractérisé en ce que**
les tôles de guidage (21) sont disposées verticalement et sous la forme d'une pente de toit (26) et elles sont fixées à des parois de liaison (19) en forme de parties de cylindre.

14. Broyeur à rouleaux selon les revendications précédentes,
**caractérisé par**
des joints à fentes et labyrinthes (22) pour assurer l'étanchéité dans la région de la chambre annulaire (11) et de la zone inférieure (8) de la cuve de broyage (2), dans la zone des parois de liaison (19) en forme de parties de cylindre ainsi que dans la zone supérieure (9) de la cuve de broyage (2).

15. Broyeur à rouleaux selon les revendications précédentes,
**caractérisé en ce que**
la granulométrie des produits fins et des produits grossiers sortant de l'installation de triage (10) se règle à l'aide de la quantité et de la vitesse qui en résulte pour la veine d'air de triage (12).

16. Broyeur à rouleaux selon les revendications précédentes,
**caractérisé en ce que**
la veine d'air de triage de produits fins (14) subit une déviation vers la sortie des produits fins (14) qui comporte des tôles de guidage (27) disposées dans la direction de l'écoulement.
